# FASCICULE DE BREVET EUROPEEN

(11) **EP 0 142 408 B1**
(45) Date de publication et mention de la délivrance du brevet: **20.01.1988**
(21) Numéro de dépôt: 84402022.2
(22) Date de dépôt: 09.10.1984
(51) Int. Cl.: B63B 9/06, B63B 35/44

(54) **Procédé de réalisation d'un système modulaire pour constructiions flottantes utilisable notamment au large des côtes**
Methode für ein Modulsystem für schwimmende Bauten, das man besonders an Küstenstrichen verwenden kann
Method of creating a modular system for floating constructions, especially for use in coastal regions

(30) Priorité: 17.10.1983 FR 8316482
(43) Date de publication de la demande: 22.05.1985
(73) Titulaire: INSTITUT FRANCAIS DU PETROLE, 92502 Rueil-Malmaison (FR)
(72) Inventeur: Berthet, Hubert, F-13200 Arles (FR); Laugier, Noel, F-13200 Arles (FR); Ricome, Bernard, F-34280 Carnon Sur Mer (FR)

(56) Documents cités:
- US-A- 3 080 583
- US-A- 4 234 270

## Description

La présente invention concerne un nouveau procédé de réalisation d'un système modulaire pour constructions flottantes destiné à être utilisé au large des côtes, ce système comportant un groupe constitué de plusieurs cylindres.

Un tel système peut être notamment utilisé pour la production, le stockage et le chargement d'hydrocarbures au large des côtes. Un système modulaire de ce type est décrit dans la demande de brevet français EN. 83/06.715 déposée le 21 avril 1983. L'art antérieur peut être illustré par les brevets américains US-A-3.080.583 et US-A-4.234.270.

La présente invention fournit un procédé de réalisation d'un système modulaire utilisable notamment au large des côtes, ce système comportant un groupe de cylindres reliés entre-eux de manière rigide, ce groupe comprend au moins un cylindre central et une pluralité de cylindres périphériques.

Le procédé selon l'invention permet de réaliser rapidement et à un coût avantageux des systèmes modulaires utilisables au large des côtes.

Le procédé selon l'invention est caractérisé par les étapes suivantes :
a) on assemble entre eux à quai au moins deux premiers cylindres périphériques,
b) on assemble le cylindre central à ces deux cylindres périphériques,
c) on met à l'eau l'ensemble constitué par ledit cylindre central et au moins lesdits premiers cylindres périphériques,
d) ledit ensemble étant mis à l'eau, on effectue l'assemblage des cylindres périphériques éventuellement restant et dudit ensemble. L'assemblage desdits premiers cylindres périphériques peut être effectué sur au moins un berceau support.

L'ensemble constitué des deux premiers cylindres peut être mis à l'eau par rippage avec ou sans l'utilisation d'une barge.

Selon l'invention, il est possible de réaliser l'un au moins des cylindres par l'assemblage de plusieurs éléments, ces éléments étant assemblés entre-eux à quai.

Lorsque le cylindre principal comporte plusieurs éléments cylindriques ceux-ci peuvent être assemblés les uns aux autres directement auxdits premiers cylindres périphériques ainsi qu'éventuellement auxdits premiers cylindres périphériques.

Le procédé selon l'invention, lorsqu'il s'applique au cas d'un cylindre principal comportant des équipements, peut comporter le montage desdits équipements sur les éléments cylindriques du cylindre principal avant de les assembler entre eux.

Il est possible, selon l'invention, d'assembler au moins un troisième cylindre périphérique à l'ensemble constitué des deux premiers cylindres périphériques et du cylindre principal avant la mise à l'eau de cet ensemble.

Dans le cas où les cylindres périphériques sont assemblés au cylindre principal suivant les génératrices et où les cylindres périphériques se prolongent au delà de l'une des extrémité du cylindre principal, le procédé selon l'invention peut comporter l'assemblage d'un cylindre annexe auxdits deux cylindres périphériques.

La présente invention sera mieux comprise et ses avantages apparaîtront plus clairement à la description d'un exemple particulier illustré par les figures ci-jointes parmi lesquelles :
- la figure 1 représente une vue d'ensemble d'une plateforme comportant des cylindres,
- la figure 2 illustre la fabrication d'un cylindre périphérique,
- la figure 3 montre l'assemblage de deux cylindres périphériques,
- les figures 4A, 4B et 4C montrent l'assemblage d'éléments du cylindre central AI,
- les figures 5 et 6 illustrent la mise en place du cylindre central,
- les figures 7 à 10 montrent la mise en place d'une partie du système sur une barge,
- la figure 11 illustre le basculement de la barge et la mise à l'eau d'une partie du système, et
- la figure 12 montre l'assemblage des cylindres périphériques restant.

La figure 1 représente un type du système modulaire, en l'occurrence une plateforme de production, que l'on peut assembler suivant le procédé décrit dans la présente invention.

La référence 1 désigne la plateforme dans son ensemble. Celle-ci comprend un cylindre métallique principal de flottaison A,, adapté à occuper en service une position verticale, le bas de ce cylindre étant situé au-dessous du niveau 2 de l'eau. La partie supérieure du cylindre A, émerge en service au-dessus du niveau de l'eau et supporte un pont 3.

Le cylindre principal de flottaison A, est entouré d'au moins une couronne de cylindres métalliques périphériques A₂, A₃... qui descendent au-dessous du cylindre A,. Cette disposition dégage sous le cylindre de flottaison A, un espace libre E limité par la couronne de cylindre périphérique A₂, A₃...

Eventuellement cet espace libre E pourra être utilisé pour y placer des organes tels un cylindre annexe 4, permettant d'augmenter la rigidité du système et/ou pour y loger un lest quelconque.

La figure 2 représente le début des opérations d'assemblage.

La figure 2 représente un cylindre périphérique A₄ comportant deux éléments 5 et 6 qui sont placés sur des berceaux 7 et assemblés entre eux, notamment, par soudage.

La référence 8 désigne un quai et la référence 9 un bassin.

La figure 3 représente deux premiers cylindres périphériques A₄ et A5 qui sont assemblés entre eux et posés sur un berceau 10. Ce berceau est posé éventuellement sur des éléments 11 de glissement ou de roulement qui faciliteront, le moment venu, la mise à l'eau d'une partie du système.

Le cylindre principal A₁ est assemblé à ces deux premiers cylindres A₄ et Aₛ.

Cette opération peut être effectuée en plaçant directement le cylindre A sur les cylindres périphériques A₁ et A₄ ou en assemblant progressivement les différents éléments B₁, B₂, B₃... Bₙ qui constituent ce cylindre principal A₁, ainsi que le montrent les figures 5 et 6.

Les figures 4A, 4B et 4C montrent un mode avantageux d'assemblage du cylindre principal A,.

Certains des éléments B₃ et B₄ sont assemblés horizontalement (Fig. 4B) l'élément B₃ comportant un fond 12, puis, si nécessaire, des équipements 13 sont mis en place dans les éléments B₃ et B₄.

Le sous-ensemble ainsi constitué B₃, B₄ et 13 est transporté par une grue 14 et est assemblé aux premiers cylindres périphériques A₄ et Aₛ et à la partie déjà en place du cylindre principal B₁, B₂.

Les différents cylindres peuvent être assemblés entre eux grâce à des organes de liaison 15 éventuellement soudables.

Selon un mode particulier de réalisation, la couronne de cylindres périphériques A₂, A₃... est fixée de manière rigide par soudure au cylindre principal.

Afin de faciliter la construction d'un tel système modulaire, il sera avantageux d'incorporer à la virole 1 de chaque cylindre, A₁, A₂, A₃... un organe de liaison 15 lors de la fabrication de cette virole, l'assemblage de deux cylindres voisins étant alors réalisé par soudure entre les organes de liaison 15 dont sont équipés ces cylindres.

La figure 6 montre l'ensemble constitué des deux premiers cylindres périphériques A₄ et Aₛ et du cylindre principal A₁.

Cet ensemble peut être équipé d'un organe de renfort, tel un cylindre annexe 16, servant à rigidifier la structure finale (Fig.7).

Des rampes 17 sont mises en place, elles relient le quai 8 à une barge 18 (Fig. 7 et 8).

Le berceau 10 supportant l'ensemble A₁, A₄, Aₛ est déplacé, éventuellement par rippage, pour être placé sur la barge 18.

Des cylindres périphériques A₃ et A₆ peuvent être assemblés à l'ensemble constitué des deux premiers cylindres périphériques A₄ et Aₛ et du cylindre principal A₁, de manière à assurer une meilleure stabilité dans l'eau au nouvel ensemble ainsi constitué (Fig. 10)

Ces cylindres A₃ et A₆ peuvent être mis en place, soit lorsque l'ensemble est encore à quai, soit lorsque l'ensemble est placé sur la barge 18 (Fig. 9).

Dans ce dernier cas, la barge pourra être tournée de 180° pour permettre la mise en place de ces cylindres périphériques.

La barge 18 est ensuite basculée ou immergée éventuellement par lestage ou balastage afin de permettre la mise à l'eau du nouvel ensemble A₁, A₃, A₄, A₅, A₆ (Fig. 11). Sur la figure 11, le basculement de la barge se fait latéralement. Il est bien évident que ledit basculement pourra être effectué dans une autre direction, notamment longitudinalement.

L'assemblage des cylindres périphériques A₂, A_{7...} se poursuit alors que l'ensemble est dans l'eau.

On ne sortira pas du cadre de la présente invention en effectuant la mise à l'eau d'une partie du système sans utiliser de barge, comme cela se fait d'ailleurs pour le lancement des navires.

La mise en place de ce système sur le site choisi pourra avantageusement être réalisé en remorquant séparément le groupe de cylindres (Fig. 2) et le pont mis en flottaison, par exemple grâce à des barges. Par ballastage de certains cylindres, le groupe des cylindres est basculé en position verticale et le raccordement sur le site est alors effectué entre le pont demeurant horizontal et l'ensemble de cylindres en position verticale.

Ce raccordement peut se faire par ballastage de certains cylindres par la mise du pont à la verticale du cylindre principal, puis par déballastage de ces cylindres.

## Revendications

1. Procédé de réalisation d'un système modulaire pour constructions flottantes utilisable au large des côtes, ce système comportant un groupe de cylindres (A₁, A₂, A₃...) reliés entre eux de manière rigide, ce groupe comprenant au moins un cylindre central (A,) et une pluralité de cylindres périphériques (A₂, A₃...), caractérisé par les étapes successives suivantes :
a) on assemble entre eux à quai (8), au moins deux premiers cylindres périphériques (A₄ et A₅),
b) on assemble le cylindre central (A,) à ces deux cylindres périphériques (A₄ et A₅),
c) on met à l'eau l'ensemble constitué par ledit cylindre central (A,) et au moins lesdits premiers cylindres périphériques (A₄ et A₅) et,
d) ledit ensemble étant mise à l'eau, on effectue l'assembiage des cylindres périphériques (A₂, A₇, A₈ ...) restant audit ensemble (A₁, A₄, A₅).

2. Procédé selon la revendication 1, caractérisé en ce qu'on effectue l'assemblage desdits deux cylindres périphériques (A₄ et Aₛ) sur au moins un berceau (10) support.

3. Procédé selon la revendication 1, caractérisé en ce qu'on met à l'eau ledit ensemble (A₁, A₄, Aₛ) par rippage avec ou sans l'utilisation d'une barge (18).

4. Procédé selon la revendication 1, caractérisé en ce qu'on réalise l'un au moins des cylindres (A₁, A₂, A₃...) par l'assemblage de plusieurs éléments, ces éléments étant assemblés entre eux à quai (9).

5. Procédé selon la revendication 1, caractérisé en ce que le cylindre principal (A,) est composé de olusieurs éléments cviindriaues (B₁, B₂...) que l'on assemble les uns aux autres directement sur lesdits deux cylindres périphériques (A₄, Aₛ).

6. Procédé selon la revendication 5 appliqué au cas où le cylindre principal (A₁) doit comporter des équipements, caractérisé en ce que l'on monte lesdits équipements (13) sur les éléments cylindriques (B₃, B₄) du cylindre principal avant de les assembler entre eux.

7. Procédé selon la revendication 1, caractérisé en ce qu'on assemble au moins un troisième cylindre périphérique (A₃ et/ou A₆...) audit ensemble avant sa mise à l'eau.

8. Procédé selon la revendication 1 appliqué au cas où les cylindres périphériques sont assemblés au cylindre principal selon des génératrices et ou les cylindres périphériques se prolongent au delà de l'une des extrémités du cylindre principal, caractérisé en ce que l'on assemble un cylindre annexe (4) auxdits deux cylindres périphériques.

## Claims

1. Method of forming a modular system for floating constructions usable off-shore, this system including group of cylinders (A₁, A₂, A₃...) connected rigidly together, this group including at least one central cylinder (A,) and a plurality of peripheral cylinders (A₂ A₃...), characterized by the following successive steps :
a) at least two first peripheral cylinders (A4 . A₅) are assembled together on the quay (8)
b) the central cylinder (A,) is assembled with the two peripheral cylinders (A4 and As)
c) the assembly formed by said central cylinder (A,) and at least said first peripheral cylinders (A4 and As) are launched in the water and
d) with said assembly launched the remaining peripheral cylinders (A₂ A₇ A₈...) are assembled with said assembly (A₁, A4, As).

2. Method according to claim 1 ; characterized in that said two peripheral cylinders (A4 and As) are assembled on at least one support cradle (10).

3. Method according to claim 1, characterized in that said assembly (A₁, A4, A₅) is launched by skidding with or without use of a barge (18).

4. Method according to claim 1, characterized in that one at least of the cylinders (A₁, A₂, A₃...) is formed by assembling several elements together these elements being assembled together on the quay (9).

5. Method according to claim 1, characterized in that the main cylinder (A₁) is formed from several cylindrical elements (B₁, B₂...) which are assembled together directly on said peripheral cylinders (A4, As).

6. Method according to claim 5, applied to the case where the main cylinder (A,) is to include equipment, characterized in that said equipment (13) is mounted on the cylindrical elements (B₃, B₄) of the main cylinder before assembling them together.

7. Method according to claim 1, characterized in that at least a third peripheral cylinder (A3 and/or Aₛ..) is assembled with said assembly before launching thereof.

8. Method according to claim 1, applied to the case where the peripheral cylinders are assembled with the main cylinder along generatrices and where the peripheral cylinders are extended beyond one of the ends of the main cylinder, characterized in that a supplementary cylinder (4) is assembled with said peripheral cylinders.

## Patentansprüche

1. Verfahren zur Herstellung eines Modulsystems für schwimmfähige Konstruktionen, das auf See vor Küsten verwendbar ist, wobei das System eine Gruppe von Zylindern (A₁, A₂, Aₐ...) umfasst, die untereinander steif verbunden sind und diese Gruppe wenigstens einen Mittelzylinder (A,) und eine Vielzahl peripherer Zylinder (A₂, A₃..) aufweist, gekennzeichnet durch aufeinanderfolgende nachstehende Stufen :
a) man baut am Kai (8) wenigstens zwei erste periphere Zylinder (A₄ und Aₛ) zusammen,
b) man baut den Zentralzylinder (A,) mit diesen beiden peripheren Zylindern (A₄ und A₅) zusammen,
c) man bringt die durch diesen Zentralzylinder (A,) und wenigstens diese peripheren Zylinder (A₄ und A₅) gebildete Anordnung zu Wasser und
d) nach Wasserung dieser Anordnung wird die Montage der verbleibenden peripheren Zylinder (A₂, A₇, A₈... ) an dieser Anordnung (A₁, A₄, A₅) vorgenommen.

2. Verfahren nach Anspruch 1, dadurch gekennzeichnet, daß die Montage dieser beiden peripheren Zylinder (A₄ und A₅) auf wenigstens einer Trägerwiege (10) vorgenommen wird.

3. Verfahren nach Anspruch 1, dadurch gekennzeichnet, daß die Wasserung dieser Anordnung (A₁, A₄, A₅) durch Gleitenlassen mit oder ohne Verwendung eines flachen Boots (18) erfolgt.

4. Verfahren nach Anspruch 1, dadurch gekennzeichnet, daß wenigstens einer der Zylinder (A₁, A₂, A₃...) durch Zusammenfügen mehrerer Elemente hergestellt wird, wobei diese Elemente miteinander am Kai (9) zusammengefügt werden.

5. Verfahren nach Anspruch 1, dadurch gekennzeichnet, daß der Hauptzylinder (A,) aus mehreren zylindrischen Elementen (B₁, B₂...) zusammengesetzt ist, die man direkt auf diesen beiden Umfangszylindern (A₄, A₅) zusammenbaut.

6. Verfahren nach Anspruch 5, in Anwendung auf den Fall, wo der Hauptzylinder (A₁) Ausrüstungen tragen muß, dadurch gekennzeichnet, daß man die Ausrüstungen (13) auf den zylindrischen Elementen (B₃, B₄) des Hauptzylinders vor deren Montage untereinander anbringt.

7. Verfahren nach Anspruch 1, dadurch gekennzeichnet, daß man wenigstens einen dritten peripheren Zylinder (A₃ und/oder A₆...) mit dieser Anordnung vor deren Wasserung zusammenfügt.

8. Verfahren nach Anspruch 1, in Anwendung auf den Fall, wo die peripheren Zylinder mit dem Hauptzylinder längs Erzeugender zusammengebaut werden und wo die peripheren Zylinder über eines der Enden des Hauptzylinders hinweg verlängert sind, dadurch gekennzeichnet, daß man einen angebauten Zylinder (4) mit den beiden peripheren Zylindern zusammenfügt.
